# FASCICULE DE BREVET EUROPEEN

(11) **EP 2 212 075 B1**
(45) Date de publication et mention de la délivrance du brevet: **10.08.2011**
(21) Numéro de dépôt: 08847162.8
(22) Date de dépôt: 28.10.2008
(51) Int. Cl.: B28B 1/42, B28B 7/30, B28B 19/00, E04B 1/348

(54) **CORPS CREUX RIGIDE AUTOPORTANT, CONSTRUCTIONS REALISEES A PARTIR D'UN OU PLUSIEURS TELS CORPS CREUX ET PROCEDE DE REALISATION DE TELLES CONSTRUCTIONS.**
STARRER SELBSTTRAGENDER HOHLKÖRPER, MIT EINEM ODER MEHREREN DERARTIGER HOHLKÖRPER HERGESTELLTE KONSTRUKTIONEN UND VERFAHREN ZUR HERSTELLUNG DERARTIGER KONSTRUKTIONEN
RIGID SELF-SUPPORTING HOLLOW BODY, CONSTRUCTIONS PRODUCED WITH ONE OR MORE SUCH HOLLOW BODIES AND METHOD FOR MAKING SUCH CONSTRUCTIONS

(30) Priorité: 06.11.2007 FR 0707779
(43) Date de publication de la demande: 04.08.2010
(73) Titulaire: Kumpf, Stephan, 2503 Bienne (CH); Cohnen, Emil, 4770 Amel (BE)
(72) Inventeur: Kumpf, Stephan, 2503 Bienne (CH); Cohnen, Emil, 4770 Amel (BE)
(74) Mandataire: Derambure, Christian
(86) Numéro de dépôt international: PCT/IB2008/054447
(87) Numéro de publication internationale: WO 2009/060338

(56) Documents cités:
- WO-A-87/02301
- FR-A- 1 545 241
- FR-A- 2 282 979
- FR-A- 2 373 649
- GB-A- 1 310 818

## Description

L'invention concerne un corps creux rigide autoportant de grande dimension destiné à la réalisation de constructions et des constructions réalisées à partir d'un ou plusieurs de tels corps creux. Elle concerne également le procédé de réalisation de telles constructions.

Le document EP 0252072 décrit un procédé et un dispositif de fabrication de corps creux en béton armé par fibres continues. Selon ce procédé, on imprègne les fibres avec de l'eau, on fait passer les fibres dans un lait de ciment, on enroule les fibres sous tension en au moins une couche, sur une couche constituée par un mélange de ciment et de fibres hachées, le béton ayant été préparé à partir d'une matière siliceuse ayant une granulométrie fine, et on fait durcir au moins partiellement le produit composite ainsi obtenu avant de le retirer dudit mandrin. Le dispositif comporte au moins deux cuves pour les bains d'imprégnation des fibres pouvant se déplacer suivant une direction parallèle à l'axe du mandrin, un bras basculant muni d'un dispositif de projection du mélange de ciment et de fibres hachées et permettant d'appliquer les fibres sous tension sur le mandrin enrobé du ciment. Le corps creux consiste en un béton précontraint armé par des fibres, ledit béton étant constitué par une matière siliceuse ayant une granulométrie fine, et présentant une teneur en fibres allant jusqu'à 10 % en poids et plus du produit final obtenu.

Le document GB 2068820 décrit un corps non plan renforcé au moyen de fibres de verre. Ce corps est tubulaire ou en forme de U ou de pseudo U. Il comporte des couches successives superposées. On réalise d'abord le corps à plat et ensuite on le conforme comme souhaité dans un conformateur.

Le document BE 1010457A4 décrit un procédé de fabrication de corps creux ou plats en mortier de ciment renforcé de fibres imprégnées de polymères acryliques. Dans ce procédé, on dispose une bride à chacune des extrémités du mandrin, on enroule autour du mandrin des fibres continues sous forme de tissu ou résille formant une maille en chaîne et trame, imprégnée de polymères de préférence préalablement séchés ou polymérisés, avec un mortier de ciment ou tout autre liant.

Le document EP 1433581 décrit une structure et une installation de fabrication correspondante. Il s'agit d'obtenir une application uniforme de la composition durcissable de manière que le produit présente une surface homogène diminuant le risque de micro craquelures et augmentant la qualité et la solidité. En outre, il est proposé de mettre en oeuvre des fibres naturelles.

Le document W02006130047 décrit une installation de fabrication de modules de construction qui comprend une plateforme rotative sur laquelle est installé un gabarit équipé de brides, des bobines avec de la fibre continue et infinie, un dispositif pour l'application de durcisseur, le gabarit étant réalisé de façon à pouvoir être comprimé et les brides à être amovibles. Le dispositif d'application du durcisseur est fixé sur un chariot mobile installé sur une règle et il est constitué d'un guide sur lequel est fixé un flexible avec une buse d'alimentation en durcisseur, d'un bloc oscillant fixé sur la règle assurant à la buse une constante perpendicularité avec la surface du gabarit et une équidistance à celle-ci et d'un contrepoids. La fibre des bobines est une fibre alcali-résistante et il est prévu un dispositif d'alimentation de liant sur la fibre de verre enroulée sur le gabarit.

Le document FR 1545241 décrit un procédé de construction et pièces préfabriquées en béton ou béton armé pour bâtiment, notamment pour ossature de bâtiment selon le préambule de la revendication 1. Dans cette réalisation, complexe, il est prévu des éléments de cadre et des poutres. En revanche, il n'est pas prévu de brides annulaires comportant des trous aptes à coopérer avec des organes de fixation par boulonnage ou vissage. Le document FR 2 373 649 concerne des perfectionnements aux constructions modulaires pour l'habitat précaire. Ce document ne décrit pas à proprement parler un corps creux autoportant, les caissons formant des éléments de façade devant être associés à d'autres panneaux. Comme précédemment, il n'est pas révélé de brides annulaires comportant des trous aptes à coopérer avec des organes de fixation par boulonnage ou vissage. Le document FR 2 282 979 décrit un procédé et une machine pour la fabrication de modules tridimensionnels. Il est prévu une matrice rotative formant moule mâle. Ce document ne révèle pas que le module inclut des brides annulaires comportant des trous aptes à coopérer avec des organes de fixation par boulonnage ou vissage.

Le document GB-1 310 818 décrit un élément préfabriqué en béton armé pouvant être monté et superposé avec des éléments préfabriqués analogues.

Les documents cités pêchent toutefois à décrire une technique réellement opérationnelle.

L'invention tire parti de la technique du domaine connu consistant à enrouler des fibres sur et autour d'un mandrin tout en déposant sur celui-ci un matériau d'enrobage et de résistance à base de béton ou analogue apte à être déposé à l'état fluide puis de durcir, de manière à former un corps creux en béton ou analogue comprenant une paroi mince de forme générale cylindrique par rapport à un axe et deux brides d'extrémité dirigées vers l'extérieur, formant un ensemble monobloc présentant un espace vide interne avec deux ouvertures d'extrémité, un tel corps étant destiné à la réalisation de constructions. L'invention vise tout particulièrement à rendre cette technique véritablement opérationnelle.

En particulier, l'invention vise :
- à tirer parti des brides,
- à permettre la mise en place d'organes de circulation et/ou de distribution électrique, ou électronique, ou de fluide liquide ou gazeux et/ou le logement de moyens d'isolation thermique et/ou phonique,
- à pouvoir réaliser une variété infinie de constructions notamment comportant une pluralité de corps juxtaposés ou superposés et/ou une ou plusieurs parois d'occultation des ouvertures d'extrémité des corps,
- à réaliser de telles constructions par un procédé simple, rapide et peu coûteux, ne nécessitant pas une préparation importante du site d'implantation ou une infrastructure lourde et complexe.

Plus généralement, l'invention *vise in fine* à la réalisation de constructions modulaires qui soient :
- adaptées à toutes les nonnes et prescriptions en matière d'urbanisme
- résistantes au feu et à la corrosion
- d'un excellent niveau en terme d'isolation thermique et acoustique
- d'un entretien et d'une maintenance minimales
- d'une résistance mécanique élevée notamment adaptée aux zones à haute activité sismique
- telles qu'elles ne nécessitent pas - éventuellement peu - de fondations
- facilement transportables d'un site à un autre
- telles que les installations de fabrication puissent être montées sur des véhicules
- telles qu'elles permettent une standardisation de la finition et des équipements
- à la fois évolutives, extensibles, variables
- sources d'économies.

A cet effet, et selon un premier aspect, l'invention concerne un corps creux selon la revendication 1.

Selon une caractéristique, les brides comportent des moyens de fixation en forme de trous aptes à coopérer avec des organes de fixation par boulonnage ou vissage et les moyens de fixation des brides incluent des moyens de réglage en position.

Selon une caractéristique, les brides forment par leur face périphérique en saillie par rapport à l'extrados de la paroi cylindrique des moyens d'écartement entre les extrados de deux corps analogues voisins en contact par leurs brides.

Selon une caractéristique, les brides comportent ou forment ou participent à former des moyens de fixation amovible d'un organe de manutention du corps lors de sa fabrication, son déplacement, son stockage ou son montage.

Selon une caractéristique, la paroi cylindrique comporte ou forme ou participe à former des moyens de logement pour des organes de circulation et/ou de distribution électrique, ou électronique, ou de fluide liquide ou gazeux et/ou de logement de moyens d'isolation thermique et/ou phonique. Un moyen de logement pour des organes de circulation et/ou de distribution électrique, ou électronique, ou de fluide liquide ou gazeux, est une réserve en creux ménagée dans la paroi cylindrique ou un passage formé entre l'intrados ou l'extrados de la paroi cylindrique et une autre paroi exogène située à l'intérieur ou à l'extérieur du corps, respectivement.

Selon une caractéristique, l'intrados de la paroi cylindrique comporte ou forme ou participe à former des moyens support en saillie pour une paroi rapportée apte à constituer le sol ou le plafond suspendu de la construction. Dans ce cas, il existe un espace entre l'intrados de la paroi cylindrique et la paroi rapportée de sol ou de plafond. Cet espace forme des moyens de logement pour des organes de circulation et/ou de distribution électrique, ou électronique, ou de fluide liquide ou gazeux et/ou le logement de moyens d'isolation thermique et/ou phonique.

Selon une caractéristique, le corps creux est en micro béton ou analogue armé par des fibres de verre continues orientées de façon cylindrique comme la paroi cylindrique et se trouvant sous une légère précontrainte, le micro béton et les fibres étant en couches minces superposées, le béton étant apte à encaisser les sollicitations en compression et les fibres étant aptes à encaisser les sollicitations en traction.

Selon une caractéristique, le corps creux présente une structure homogène dans son épaisseur ou une structure hétérogène de type sandwich comprenant une partie externe et une partie interne chacune réalisée en micro béton armé par des fibres de verre continues et une ou plusieurs parties centrales fonctionnelles de renforcement mécanique ou de protection thermique ou phonique.

Selon une caractéristique, le corps creux présente une section droite transversale de forme générale carrée ou rectangulaire, pseudo carrée ou pseudo rectangulaire, trapézoïdale ou pseudo trapézoïdale, avec des angles arrondis ou cassés, deux parties de paroi cylindrique en face à face et parallèles entre elles étant destinées à former la partie inférieure et la partie supérieure, respectivement, de la construction, deux autres parties de paroi cylindrique en face à face étant destinées à former deux murs de la construction.

Selon un deuxième aspect, l'invention concerne une construction autoportante, à savoir un bâtiment à usage individuel ou collectif, comprenant au moins un corps creux rigide tel qu'il vient d'être décrit, caractérisé en ce que l'axe de la paroi mince est placé horizontalement ou sensiblement horizontalement, les parties supérieure et inférieure de la construction - ou de la partie de construction réalisée à l'aide du corps - étant formées par deux parties horizontales ou sensiblement horizontales en face à face de la paroi cylindrique, les murs de la construction étant formés par deux parties verticales ou sensiblement verticales en face à face de la paroi cylindrique, les deux ouvertures d'extrémité et les brides étant situées dans des plans verticaux ou sensiblement verticaux.

Selon une caractéristique, la construction comporte au moins deux corps voisins, juxtaposés ou superposés. Selon une réalisation, les deux corps sont juxtaposés avec leurs axes coaxiaux, deux brides des deux corps étant en regard l'une de l'autre et fixées rigidement l'une à l'autre. Selon une autre réalisation, les deux corps sont juxtaposés avec leurs axes formant un angle entre eux.

Selon une réalisation, les deux corps sont superposés avec leurs axes coaxiaux, les deux brides du corps supérieur reposant sur les deux brides du corps inférieur, deux brides en contact étant fixées rigidement l'une à l'autre par des moyens de fixation spécifiques.

Selon une caractéristique, la construction comporte des organes d'isolation - à l'eau, à l'air, au bruit, aux poussières ou autre - interposés entre deux brides adjacentes de deux corps voisins.

Selon une caractéristique, la construction comporte au moins une paroi d'occultation fixée à une bride d'un corps de la construction. La paroi d'occultation constitue une paroi extérieure (façade) ou une paroi intérieure (cloison) de la construction.

Selon une caractéristique, la construction comporte un espace entre deux corps voisins juxtaposés ou superposés, dont les faces périphériques de brides sont en contact, cet espace étant laissé vide ou formant des moyens de logement pour des organes de circulation et/ou de distribution électrique, ou électronique, ou de fluide liquide ou gazeux et/ou de logement de moyens d'isolation thermique et/ou phonique.

Selon une caractéristique, la construction est caractérisée par la combinaison entre d'une part l'espace entre deux corps voisins juxtaposés ou superposés formant des moyens de logement pour des organes de circulation et/ou de distribution électrique, ou électronique, ou de fluide liquide ou gazeux et d'autre part la paroi cylindrique du corps en ce qu'elle comporte ou forme ou participe à former des moyens de logement pour des organes de circulation et/ou de distribution électrique, ou électronique, ou de fluide liquide ou gazeux.

Selon une caractéristique, la construction comporte une paroi rapportée sur un corps, apte à constituer le sol ou le plafond suspendu de la construction - ou de la partie de construction réalisée à l'aide du corps. L'espace entre l'intrados de la paroi cylindrique et la paroi rapportée de sol ou de plafond forme des moyens de logement pour des organes de circulation et/ou de distribution électrique, ou électronique, ou de fluide liquide ou gazeux et/ou le logement de moyens d'isolation thermique et/ou phonique.

Selon un troisième aspect, l'invention concerne un procédé de réalisation d'une construction autoportante selon la revendication 18.

Selon une caractéristique, le ou les corps est (sont) mis en place, sans nécessité de réaliser des fondations ou bien on réalise un ancrage du ou des corps sur le site d'implantation.

Selon une caractéristique, on assure une fixation rigide de deux corps voisins ou d'une paroi d'occultation sur un corps avec les moyens de fixation des brides.

Selon une caractéristique, on assemble les conduites (eau, gaz) par électrosoudage et les organes de distribution électrique ou électronique par des connecteurs.

Selon une caractéristique, on assemble les conduites et les organes de distribution électrique ou électronique dans l'espace entre deux corps voisins juxtaposés ou superposés formant des moyens de logement pour des organes de circulation et/ou de distribution.

Selon une caractéristique, on place des organes d'isolation - à l'eau, à l'air, au bruit, aux poussières ou autre - entre deux brides adjacentes de deux corps voisins.

Selon une caractéristique, on place des organes de circulation et/ou de distribution électrique, ou électronique, ou de fluide liquide ou gazeux et/ou d'isolation thermique et/ou phonique dans l'espace ménagé entre deux corps voisins juxtaposés ou superposés, dont les faces périphériques de brides sont en contact.

Selon une caractéristique, on perce la paroi cylindrique au droit d'une réserve en creux ménagée dans la paroi cylindrique pour permettre une communication au droit de cette réserve entre celle-ci et l'extérieur du corps.

L'invention sera bien comprise à la lecture de l'exposé détaillé qui suit de plusieurs modes de réalisation de l'invention en référence aux dessins dans lesquels :
- la figure 1 est une vue en perspective de l'extérieur d'une réalisation possible de construction réalisée conformément à l'invention, en l'espèce une maison d'habitation de type occidental,
- la figure 2 est une vue en perspective de l'extérieur d'une autre réalisation possible de construction réalisée conformément à l'invention dans laquelle sont visibles d'une part deux corps creux constitutifs juxtaposés par leurs brides et placées le long d'un axe commun, d'autre part une paroi d'occultation de l'ouverture d'extrémité de l'un des corps creux
- la figure 3 est une vue en perspective de l'extérieur d'une réalisation possible d'un ensemble de corps creux constitutifs d'une construction, juxtaposés et superposés,
- la figure 4 est une vue en perspective de l'extérieur d'une réalisation possible d'un corps creux rigide autoportant selon l'invention permettant la réalisation de constructions, l'axe du corps creux étant horizontal, comme dans la construction,
- les figures 5A et 5B sont deux vues schématiques en coupe par un plan transversal médian de corps creux selon deux réalisations possibles, avec une forme pseudo rectangulaire sur la figure 5A et une forme pseudo trapézoïdale sur la figure 5B,
- les figures 6A et 56B sont deux vues schématiques en coupe, partielles, par un plan transversal médian, de corps creux selon deux réalisations possibles, montrant un angle « cassé » sur la figure 6A et un angle arrondi sur la figure 6B,
- la figure 7 est une vue schématique en coupe par un plan axial d'une réalisation possible de bride entrant dans la réalisation de corps creux,
- la figure 8 est une vue schématique, partielle, en coupe par un plan axial, montrant le talon d'une bride et la paroi mince du corps creux, celle-ci étant homogène,
- la figure 9 est une vue schématique, partielle, en coupe par un plan axial montrant la paroi mince du corps creux, celle-ci étant hétérogène et incluant une partie médiane d'isolation,
- la figure 10 est une vue schématique partielle, en coupe par un plan axial, montrant l'association rigide de deux brides adjacentes de deux corps creux juxtaposés,
- la figure 11 est une vue schématique partielle, en coupe par un plan axial, montrant l'association rigide de deux brides adjacentes de deux corps creux superposés,
- la figure 12 est une vue schématique de dessus de deux corps creux superposés dont les brides sont en contact, un espace étant ménagé entre les deux corps creux à l'extérieur de chacun d'eux,
- la figure 13 est une vue schématique, partielle, en coupe par un plan transversal médian d'une réalisation possible de corps creux montrant la présence d'une paroi de sol et d'une paroi de plafond,
- la figure 14 est une vue schématique, partielle, en coupe par un plan axial vertical d'une réalisation possible de corps creux avec une paroi de sol, une paroi de plafond et une pari d'occultation de l'ouverture d'extrémité du corps creux,
- la figure 15 est une vue schématique, partielle, en coupe par un plan transversal illustrant la réalisation d'une réserve en creux dans la paroi cylindrique d'un corps creux et l'accès à celle-ci de l'extérieur du corps creux,
- la figure 16 est une vue schématique en coupe par un plan vertical illustrant une table de l'installation selon l'invention, le mandrin et les brides entrant dans la réalisation d'un corps creux, en combinaison avec la paroi cylindrique mince,
- les figures 17A et 17B sont deux vues schématiques en coupe transversale de deux réalisations possibles d'un mandrin, à savoir un mandrin ayant des parois articulés en ne qui concerne la figure 17A et un mandrin comportant une structure gonflable déformable en ce qui concerne la figure 17B,
- la figure 18 est une vue schématique, de dessus, d'une installation pour la mise en oeuvre du procédé.

Un corps creux rigide autoportant de grande dimension 1 est destiné à la réalisation de constructions 2 autoportantes telles que des bâtiments à usage individuel ou collectif, dont la destination est l'habitation ou tout autre destination telle que par exemple un local industriel, commercial, administratif, de stockage ou de rangement, de circulation ou autre. Un tel bâtiment a vocation à être pérenne ou temporaire. La construction peut également être un ouvrage de génie civil, tel que canal, conduite, pont...

Une telle construction 2 comprend selon les cas, un seul corps creux 1 ou plusieurs pour les constructions les plus importantes. Elle comprend, le cas échéant une ou plusieurs parois d'occultation 3 pouvant comporter une ou plusieurs ouvertures 3a, telles que l'ouvrant d'une porte ou d'une fenêtre ou d'un passage.

Un même type de corps creux 1 permet la réalisation d'une variété infinie de constructions 2, tant par leur nature que leur disposition, enfin leur esthétique.

Une telle construction 2, celle-ci peut être réalisée, c'est-à-dire le ou les corps 1 mis en place, sans nécessité de réaliser des fondations, ce qui, combiné à la rapidité de montage, rend l'invention bien adaptée au cas où des constructions 1 doivent être réalisées en urgence.

Le corps creux 1 comprend une paroi mince 4 de forme générale cylindrique par rapport à un axe 5 et deux brides d'extrémité 6, dirigées vers l'extérieur.

Le corps creux 1 est monobloc et il présente un espace vide interne 7 avec deux ouvertures d'extrémité 8 où se trouvent les brides 6.

Un tel corps creux 1 est réalisé en matériau d'enrobage et de résistance à base de béton ou analogue m armé par des fibres f.

Une bride 6 présente une forme générale annulaire d'axe 5, en correspondance ou adaptée à la forme de la paroi cylindrique 3.

La bride 6 comporte une partie principale 9 et un talon 10 d'une seule pièce de fabrication.

La partie principale 9 est en forme générale de cylindre creux aplati et elle est destinée à être visible dans le corps creux 1 une fois réalisé.

Le talon 10 s'étend en direction axiale à partir d'une face transversale 11 de la partie principale 9. Le talon 10 est d'encombrement radial intérieur identique ou voisin de l'encombrement radial intérieur de la partie principale 9. Son encombrement radial extérieur est réduit comparativement à l'encombrement radial extérieur de la partie principale 9.

Le talon 10 présente une face extérieure 12 qui est pourvue de reliefs 13 d'accrochage pour le matériau d'enrobage et de résistance à base de béton ou analogue armé par des fibres constitutif de la paroi cylindrique 4.

Dans une réalisation, le talon 10 présente une épaisseur annulaire décroissante depuis la face transversale 11 de la partie principale depuis laquelle il s'étend jusque vers son extrémité libre opposée 14.

Une telle bride 6 est, dans la réalisation considérée, réalisée en matériau rigide tel que du béton.

Une telle bride 6 comporte, dans sa partie principale 9, des moyens 15 de fixation en forme de trous aptes à coopérer avec des organes 16 de fixation par boulonnage ou vissage.

Dans une réalisation, les moyens 15 de fixation dont sont pourvues les brides 6, incluent des moyens de réglage en position tels que des trous oblongs. Cette disposition permet de régler avec précision la position relative de deux corps creux 1 analogues voisins, juxtaposés dans le prolongement l'un de l'autre ou la position relative d'une paroi d'occultation 3 par rapport au corps creux qui la supporte.

Ces dispositions constructives permettent la réalisation de constructions 2 de façon modulaire et flexible.

D'autre part, les brides 6 forment, grâce et par leur face périphérique 17 de la partie principale 9, en saillie par rapport à l'extrados 18 de la paroi cylindrique 4, des moyens d'écartement entre les extrados 18 de deux corps creux 1, analogues et voisins, en contact par leurs brides 6 (figure 12). Il s'ensuit la constitution entre les deux corps creux 1, d'un espace 19 qui se trouve à l'extérieur des dits corps creux 1.

Selon une réalisation, les brides 6 comportent ou forment ou participent à former des moyens de fixation amovible d'un organe de manutention du corps creux 1 lors de sa fabrication, son déplacement, son stockage ou son montage. De tels moyens de fixation peuvent se présenter sous la forme d'ouvertures.

Selon une réalisation, la paroi cylindrique 4 du corps creux 1 comporte ou forme ou participe à former des moyens 20 de logement pour des organes 21 de circulation et/ou de distribution électrique, ou électronique, ou de fluide liquide ou gazeux mais aussi des moyens de logement de moyens 22 d'isolation thermique et/ou phonique.

L'espace 19 entre deux corps creux 1 constitue de tels moyens 20. Ces moyens 20 consistent alors en un passage entre l'extrados 18 de la paroi cylindrique 4 et une autre paroi exogène située à l'extérieur du corps creux 1 considéré, à savoir l'extrados 18 de la paroi cylindrique 4 d'un autre corps creux voisin.

Ces moyens 20 peuvent également consister en une réserve en creux 23 ménagée dans l'intrados 24 de la paroi cylindrique 4.

Ces moyens 20 peuvent également consister en un passage formé entre l'intrados 24 de la paroi cylindrique 4 et une autre paroi exogène située à l'intérieur du corps creux. Une telle paroi est par exemple une paroi rapportée de sol 25 ou une paroi rapportée de plafond 26.

Selon une réalisation, la paroi cylindrique 4 du corps creux 1 comporte ou forme ou participe à former des moyens de positionnement et/ou de fixation d'organes fonctionnels et/ou décoratifs destinés à faire partie de la construction 2. De tels organes fonctionnels et/ou décoratifs sont pas exemple des meubles, des pièces d'ameublement, des appareils électroménager ou de chauffage ou encore des organes de circulation et/ou de distribution électrique, ou électronique, ou de fluide liquide ou gazeux.

Selon une réalisation, l'intrados 24 de la paroi cylindrique 4 du corps creux 1 comporte ou forme ou participe à former des moyens support 27, en saillie, destinée à supporter une paroi rapportée 25 apte à constituer le sol (faux plancher) de la construction 2 ou une paroi rapportée 26 apte à constituer le (faux) plafond suspendu de la dite construction 2.

Dans un tel cas, il existe un espace entre l'intrados de la paroi cylindrique et la paroi rapportée de sol ou de plafond, le dit espace formant des moyens 20 de logement pour des organes 21 de circulation et/ou de distribution électrique, ou électronique, ou de fluide liquide ou gazeux et/ou le logement de moyens 22 d'isolation thermique et/ou phonique, comme il a été indiqué plus haut.

Selon une réalisation, le corps creux 1 est réalisé en micro béton ou analogue m armé par des fibres f de verre continues ou analogue orientées de façon cylindrique comme la paroi cylindrique 4, c'est-à-dire autour de l'axe 5. De telles fibres f sont disposées de façon à avoir une légère précontrainte.

Le micro béton m et les fibres f sont déposés en couches minces superposées de façon à atteindre l'épaisseur désirée calculée en fonction des performances recherchées.

Dans une telle réalisation, le béton m est essentiellement apte à encaisser les sollicitations en compression, tandis que les fibres f sont essentiellement aptes à encaisser les sollicitations en traction.

Dans une réalisation (figure 8), le corps creux 1 présente dans son épaisseur une structure homogène, ce qui signifie qu'il présente une succession de couches de béton m et de fibres f, comme indiqué plus haut.

Dans une autre réalisation (figure 9), le corps creux 1 présente dans son épaisseur une structure hétérogène de type sandwich comprenant une partie externe 28 et une partie interne 29, chacune réalisée en micro béton ou analogue m armé par des fibres de verre continues ou analogue f et une ou plusieurs parties centrales 30, fonctionnelles, de renforcement mécanique ou de protection, notamment thermique ou phonique.

Dans une réalisation, le corps creux 1 présente une section droite transversale de forme générale carrée ou rectangulaire, pseudo carrée ou pseudo rectangulaire (figure 5A), trapézoïdale ou pseudo trapézoïdale (figure 5B), avec des angles 1a « cassés » (figure 6A) ou arrondis (figure 6B).

Avec une telle réalisation, et comme le montre la figure 4, deux parties 4a de la paroi cylindrique 4 en face à face et parallèles entre elles, sont destinées à former la partie inférieure et la partie supérieure, respectivement, de la construction 2 et sont disposées horizontalement ou sensiblement horizontalement. D'autre part, deux autres parties 4b de paroi cylindrique 4 en face à face sont destinées à former deux murs de la construction. Ces murs sont, dans le cas général disposés verticalement ou sensiblement verticalement. Toutefois, la flexibilité de l'invention permet d'envisager des murs inclinés, moyennant des corps creux 1 ayant une section droite transversale de forme générale trapézoïdale ou pseudo trapézoïdale (figure 5B).

De façon générale, les faces de l'intrados 24 et de l'extrados 18 sont planes ou sensiblement planes.

Dans une réalisation, le corps creux 1 a une longueur axiale et des dimensions transversales de l'ordre de 3 à 5 mètres, et plus précisément, une longueur axiale de l'ordre de 4,5 mètres et des dimensions transversales de l'ordre de 3,3 et 4 mètres respectivement.

Dans une réalisation possible, le corps creux 1 est équipé, de fabrication, d'éléments d'équipement ou de mobilier.

On décrit maintenant le procédé de fabrication d'un tel corps creux 1.

Dans ce procédé, on dispose d'une installation comprenant un mandrin 31 formant gabarit interne pour le corps creux 1.

Un tel mandrin 31 présente une face extérieure 32 dont l'intrados 24 du corps creux 1 est complémentaire. Par conséquent, à l'instar du corps creux 1, le mandrin 31 présente en section droite transversale une forme générale carrée ou rectangulaire, pseudo carrée ou pseudo rectangulaire, trapézoïdale ou pseudo trapézoïdale avec des angles 31a arrondis ou cassés (figures 17A et 17B). Compte tenu que lorsque le corps creux 1 vient d'être fabriqué, il est porté par le mandrin 31, l'on convient de donner à l'axe du mandrin 31, la même référence numérique que celle du corps creux 1, à savoir l'axe 5.

Un tel mandrin 31 est rigide dans son ensemble. Pour ne pas être trop pesant, étant donné qu'il doit être déplacé, il est préférentiellement essentiellement creux et réalisé en matériau aussi léger que possible, par exemple en bois.

L'on comprend, que l'on peut employer différents mandrins correspondants aux différentes formes ou dimensions de corps creux 1 à réaliser.

Le mandrin 31 comporte une face extérieure 32 à adhésion réduite sur l'intrados 24 du corps creux 1, de manière à pouvoir extraire sans trop de difficulté le dit corps creux 1 du mandrin 31, par une traction axiale.

A cet effet, soit le mandrin 31 comporte une face extérieure 32 à adhésion réduite de par sa nature même soit au début du procédé de fabrication on revêt la face extérieure 32 du mandrin 31 d'une matière antiadhésive ou glissante par exemple à base de matière grasse.

Dans une autre réalisation, on dispose d'un mandrin 31 déformable dans une petite course, suffisante pour « décoller » la face extérieure 32 du mandrin de l'intrados 24 du corps creux 1, entre un état expansé pour la réalisation du corps creux 1 et un état rétracté dans lequel une partie au moins de la face extérieure 32 du mandrin est écartée de l'intrados 24 du corps creux 1 (figures 17A et 17B).

Avec une telle réalisation, l'installation comporte des moyens 33 de manoeuvre de la dite déformation du mandrin 33, ainsi que des moyens de commande des dits moyens 33 de manoeuvre.

Dans la réalisation représentée sur la figure 17A, les parois 34 du mandrin 31 sont articulées et agencés de façon déformable entre un état expansé dans lequel les parois sont planes (en traits mixtes sur la figure) et un état rétracté dans lequel les parois forment entre elles un V aplati (en traits pleins, la déformation ayant été accentuée pour mieux faire comprendre).

Dans la réalisation représentée sur la figure 17B, le mandrin 31 comporte une structure de résistance intérieure 35 et une structure déformable extérieure 36, des moyens 37 de gonflage de la structure extérieure 36 pour l'amener dans un état expansé, la structure déformable étant dans un état rétracté dans lequel les moyens 37 de gonflage sont inactifs.

Pour la réalisation du procédé de fabrication des corps creux 1, on dispose de brides 6 préalablement fabriquées.

On dispose également de fibres continues f et de matériau d'enrobage et de résistance à base de béton ou analogue m. Ce matériau m est apte à être déposé à l'état fluide - liquide ou pâteux - puis à durcir assez rapidement.

Selon le procédé, on place le mandrin 31 avec son axe 5 disposé verticalement ou sensiblement verticalement sur une table 38 faisant partie de l'installation. Cette table 38 est apte à être entraînée à pivotement autour de son axe vertical par des moyens d'entraînement tel qu'un galet motorisé. On convient, à l'instar du mandrin 31 que la table a pour référence d'axe la référence 5. Ce mouvement de pivotement interviendra ultérieurement.

Une bride inférieure 6a est placée autour du mandrin 31 vers sa partie inférieure 39.

Une bride supérieure 6b est placée autour du mandrin 31 vers sa partie supérieure 40.

Les deux talons 10 des deux brides 6a et 6b sont situés en regard l'un de l'autre en direction du plan médian transversal - en l'espèce horizontal - du mandrin 31.

On place la bride inférieure 6a sur la table 38, tout en la bloquant en position par rapport à celle-ci. A cet effet, la comporte sur sa face supérieure des moyens 41 de blocage en position de la bride inférieure 6a, coopérant avec des moyens complémentaires de la bride 6a. Par exemple, il peut s'agir de saillies coopérant avec des trous de la bride 6a. On suspend la bride supérieure 6b à la partie supérieure 40 du mandrin 31, au moyen, par exemple de potences 42. Un jeu radial 43 est ménagé entre la face extérieure 32 du mandrin 31 et la face intérieure des brides 6a et 6b.

On entraîne alors la table 38 à rotation, donc le mandrin 31 et les brides 6a et 6b. Ce faisant, on enroule les fibres f autour de la partie du mandrin 31 se trouvant entre les deux brides 6a et 6b, avec le matériau d'enrobage et de résistance m. On forme le nombre de couches souhaité pour l'épaisseur désirée, correspondant aux performances de résistance attendues.

Lorsque cette étape est terminée, on extrait du mandrin 31 le corps creux 1 ainsi réalisé. Le corps creux 1 sèche et durcit, de façon à pouvoir être ensuite utilisé pour la réalisation d'une construction 2.

Dans le cas d'un corps creux 1 présente dans son épaisseur une structure hétérogène de type sandwich avec partie externe 28, une partie interne 29 et une ou plusieurs parties centrales 30, fonctionnelles (figure 9), le procédé comporte d'abord une étape dans laquelle on entraîne la table 38 à rotation et on enroule les fibres f autour de et sur la partie du mandrin 31 se trouvant entre les deux brides 6a et 6b, avec le matériau d'enrobage et de résistance m en formant un certain nombre de couches pour une épaisseur désirée.

Cette étape est suivie d'une autre étape dans laquelle on place sur la face extérieure des couches précédemment réalisées une ou plusieurs couches d'un matériau d'isolation thermique et/ou phonique pour réaliser la ou les couches centrales 30.

Cette étape est suivie d'une autre étape dans laquelle on entraîne la table 38 à rotation et on enroule les fibres f autour de et sur la face extérieure de la ou des couches 30 du matériau d'isolation thermique et/ou phonique et entre les deux brides 6a et 6b, avec le matériau d'enrobage et de résistance m en formant un certain nombre de couches pour une épaisseur désirée.

Selon les réalisations, les fibres f sont « uniques » ou en filet. On entend par « uniques » des fibres qui s'étendent le long d'une direction unique, et ne forment pas un filet.

Le procédé qui vient d'être décrit est mis en oeuvre au moyen d'une installation comprenant d'abord la table 38 déjà mentionnée. Outre les moyens 41 de blocage, la table 38 comporte des moyens de guidage à coulissement des corps creux 1 réalisés, tels que des rails ménagés dans sa face supérieure. La table 38 est agencée de façon à être apte à recevoir le mandrin et le corps creux 1 une fois réalisé. A cet effet, outre un axe de pivotement 43, il est prévu, dans une réalisation, des galets supports 44 sur lesquels roulent des pistes 45 de la face inférieure de la table 38.

L'installation comporte d'autre part des moyens pour enrouler les fibres f autour de la partie du mandrin 31 se trouvant entre les deux brides 6a et 6b et des moyens pour déposer le matériau d'enrobage et de résistance m en formant le nombre de couches souhaité pour l'épaisseur désirée. Ces moyens peuvent comporter des tambours pour les fibres f, des bacs de trempe, des systèmes de mise en tension, des moyens de pulvérisation ou de projection du matériau m. A ces derniers moyens peuvent être associés, dans une réalisation, des moyens de guidage des moyens de pulvérisation afin de couvrir toute la face extérieure du mandrin 31, ainsi que les talons 10 des brides 6a et 6b.

En outre, dans une réalisation, l'installation comporte des moyens pour maintenir un écartement constant ou sensiblement constant entre le mandrin 31 et les moyens pour déposer le matériau d'enrobage et de résistance m.

Dans la réalisation dans laquelle la paroi cylindrique 4 du corps creux 1 comporte des moyens 20 de logement consistant en une réserve en creux 23 ménagée dans l'intrados 24, destinée à des organes 21 de circulation et/ou de distribution électrique, ou électronique, ou de fluide liquide ou gazeux, le procédé est tel que l'on place et on maintient fixement pour la durée de fabrication - par exemple au moyen d'un adhésif léger, sur la face extérieure 32 du mandrin 31, à tout emplacement déterminé souhaité, une boîte de réserve 46, en creux, ouverte vers la face extérieure 32 du mandrin et fermée ailleurs.

Comme il a été exposé plus haut, de tels corps creux 1 permettent de réaliser une variété infinie de constructions autoportantes 2. Dans une telle construction 2, l'axe 5 de la paroi cylindrique 4 est placé horizontalement ou sensiblement horizontalement (figures 2, 3 et 4). Les parties supérieure et inférieure de la construction 2 - ou de la partie de construction 2 réalisée à l'aide du corps creux 1 - sont formées par les deux parties 4a horizontales ou sensiblement horizontales en face à face de la paroi cylindrique 4. Les murs de la construction 2 - ou de la partie de construction 2 réalisée à l'aide du corps creux 1 - sont formés par les deux parties 4b, notamment verticales ou sensiblement verticales, en face à face de la paroi cylindrique 4.

Une telle construction comporte, selon une réalisation possible, au moins deux corps creux 1 voisins, juxtaposés ou superposés.

Selon une réalisation possible, les deux corps creux 1 sont juxtaposés avec leurs axes 5 coaxiaux, deux brides 6 des deux corps creux 1 étant en regard l'une de l'autre et fixées rigidement l'une à l'autre par les organes de fixation 16 coopérant avec les moyens 15 de fixation (figure 10).

Selon une autre réalisation possible, les deux corps creux 1 sont juxtaposés avec leurs axes 5 formant un angle entre eux, par exemple un angle égal à 90° ou sensiblement 90°, deux brides 6 des deux corps creux 1 étant adjacentes l'une de l'autre et associées rigidement l'une à l'autre, directement ou indirectement par l'intermédiaire de pièces de liaison.

Selon une réalisation possible, les deux corps creux 1 sont superposés avec leurs axes 5 coaxiaux, les deux brides 6 du corps creux 1 supérieur reposant sur les deux brides 6 du corps creux 1 inférieur, deux brides en contact étant fixées rigidement l'une à l'autre par des moyens 48 de fixation spécifiques, tels que des pièces profilées en forme de H (figure 11).

Selon une réalisation possible, la construction 2 comporte des organes d'isolation 49 - à l'eau, à l'air, au bruit, aux poussières ou autre - interposés entre deux brides 6 adjacentes de deux corps creux 1 voisins.

Comme indiqué précédemment, une construction 2 peut comporter en outre au moins une paroi d'occultation 3, pourvue le cas échéant d'une ou plusieurs ouvertures 3a. Une telle paroi d'occultation 3 est fixée à une bride 6 d'un corps creux 1 de la construction 2. Une telle paroi d'occultation 3 constitue, selon les réalisations, une paroi extérieure (façade) ou une paroi intérieure (cloison) de la construction 2.

Comme exposé précédemment, la construction 2 comporte un espace 19 entre deux corps creux 1 voisins juxtaposés ou superposés, dont les faces périphériques 17 des brides 6 sont en contact.

Un tel espace 19 soit est laissé vide soit forme les moyens 20 de logement pour des organes 21 de circulation et/ou de distribution électrique, ou électronique, ou de fluide liquide ou gazeux, ou encore de logement pour des moyens d'isolation thermique et/ou phonique 22. Ainsi, la construction 2 est caractérisée par la combinaison entre d'une part l'espace 19 et d'autre part la paroi cylindrique 4 du corps creux 1 en ce qu'elle comporte ou forme ou participe à former les moyens 20 de logement.

Comme exposé précédemment, la construction 2 peut comporter une paroi 25, 26, rapportée sur un corps creux 1, apte à constituer le sol ou le plafond suspendu de la construction 2 - ou de la partie de construction 2 réalisée à l'aide du corps creux 1. Comme indiqué, la construction comporte un espace entre l'intrados 24 de la paroi cylindrique 4 et la paroi rapportée de sol ou de plafond 25, 26, le dit espace formant des moyens de logement pour les organes 21 de circulation et/ou de distribution électrique, ou électronique, ou de fluide liquide ou gazeux et/ou le logement de moyens d'isolation thermique et/ou phonique 22.

Dans une réalisation, les conduites (eau, gaz) sont assemblées par électrosoudage et il est prévu des connecteurs pour les organes de distribution électrique ou électronique.

Selon une réalisation, il est possible de réaliser une construction 2, avec un seul corps creux 1 ayant une surface au sol pouvant atteindre de l'ordre de 20 m² pour un corps avec un volume pouvant atteindre 50 m³.

On décrit maintenant le procédé de réalisation d'une telle construction autoportante 2.

Selon ce procédé, on réalise préalablement un ou plusieurs corps creux 1 que l'on amène d'une situation où, pour chacun d'eux, son axe 5 est vertical ou sensiblement vertical - comme c'est la cas à la fin de la fabrication du corps creux 1 - à une situation où son axe 5 est horizontal ou sensiblement horizontal - comme c'est la cas dans la construction 2 -.

On dispose, le cas échéant, d'une ou plusieurs parois d'occultation 3.

On prépare le site d'implantation de la construction de manière qu'il soit apte à supporter un ou des corps creux 1 ayant son ou leurs axes 5 placé(s) horizontalement ou sensiblement horizontalement, comme indiqué.

On amène le ou les corps creux 1 et la ou les parois d'occultation 3 sur le site d'implantation.

On met en place le ou les corps creux 1 sur le site d'implantation pour qu'il(s) occupe(nt) l'emplacement souhaité.

Si la construction comporte plusieurs corps creux 1 et/ou une ou plusieurs parois d'occultation 3, on assure leur fixation rigide.

Dans ce procédé, le ou les corps creux 1 est (sont) mis en place, sans nécessité de réaliser des fondations substantielles. Toutefois, selon une réalisation, on réalise un ancrage du ou des corps creux 1 sur le site d'implantation.

On assure une fixation rigide de deux corps creux 1 voisins ou d'une paroi d'occultation 3 sur un cops creux 1, avec les moyens 15 de fixation des brides 6.

Selon une réalisation, on assemble les conduites (eau, gaz) par électrosoudage et les organes de distribution électrique ou électronique par des connecteurs.

Selon une réalisation, on assemble les conduites et les organes de distribution électrique ou électronique dans l'espace 19 entre deux corps creux 1 voisins juxtaposés ou superposés formant des moyens de logement 20 pour des organes 21 de circulation et/ou de distribution.

Selon une réalisation, on place des organes d'isolation - à l'eau, à l'air, au bruit, aux poussières ou autre - entre deux brides adjacentes de deux corps creux 1 voisins.

Selon une réalisation, on place des organes 21 de circulation et/ou de distribution électrique, ou électronique, ou de fluide liquide ou gazeux et/ou des moyens d'isolation thermique et/ou phonique dans l'espace 19 ménagé entre deux corps creux voisins juxtaposés ou superposés, dont les faces périphériques 17 des brides sont en contact.

Selon une réalisation, on perce la paroi cylindrique 4 au droit d'une réserve en creux 23 ménagée dans la paroi cylindrique 4 pour permettre une communication au droit de cette réserve 23 entre celle-ci et l'extérieur du corps creux (figure 15).

On a représenté sur la figure 18 une vue schématique de dessus d'une installation pour la mise en oeuvre du procédé.

Il est prévu deux rails 50, définissant un sens de travail (flèche F). Vers l'amont et d'un premier côté, se trouvent une zone 51 de matières premières des flasques et une zone 52 d'assemblage des flasques. Vers l'amont et du côté second opposé, se trouvent une zone 53 de matières premières de projection et une zone 54 pour la machine de projection. Vers l'aval et du premier côté, se trouve une première zone 55 d'assemblage d'équipements sur mesure (tels que cuisines par exemple). Vers l'aval et du second côté opposé, se trouve une seconde zone 56 d'assemblage d'équipements sur mesure (tels que salles de bains par exemple). L'entrée est en 57 et la sortie des corps finis en 58 entre les zones 55, 56.

## Revendications

1. Corps (1) creux, rigide, autoportant, monobloc, de grande dimension, destiné à la réalisation de constructions (2), comprenant une paroi mince (4) de forme générale cylindrique par rapport à un axe (5) et deux brides (6) d'extrémité dirigées vers l'extérieur en saillie par rapport à l'extrados (18) de la paroi cylindrique (4), formant un espace vide (7) interne avec deux ouvertures (8) d'extrémité, réalisé en matériau d'enrobage et de résistance à base de béton armé par des fibres, dont les deux brides (6) d'extrémité ont une forme annulaire d'axe (5), adaptée à la forme de la paroi cylindrique (4) et comportent des moyens (15) de fixation en forme de trous aptes à coopérer avec des organes (16) de fixation par boulonnage ou vissage, pour la fixation rigide sur l'une ou/et l'autre des brides (6), d'une bride (6) adjacente d'un second corps (1) analogue voisin et/ou d'une paroi d'occultation (3), de manière à permettre la réalisation de constructions de façon modulaire et flexible, **caractérisé en ce que** les moyens (15) de fixation des brides incluent des moyens de réglage en position.

2. Corps selon la revendication 1, **caractérisé par le fait que** les brides (6) forment par leur face périphérique (17) en saillie par rapport à l'extrados (18) de la paroi cylindrique (4) des moyens d'écartement entre les extrados (18) de deux corps (1) analogues voisins en contact par leurs brides (6).

3. Corps selon l'une quelconque des revendications 1 et 2, **caractérisé par le fait que** la paroi cylindrique (4) comporte ou forme ou participe à former des moyens (20) de logement pour des organes (21) de circulation et/ou de distribution électrique, ou électronique, ou de fluide liquide ou gazeux et/ou de logement de moyens (22) d'isolation thermique et/ou phonique, un tel moyen (20) de logement étant une réserve en creux (23) ménagée dans la paroi cylindrique (4) ou un passage formé entre l'intrados (24) ou l'extrados (18) de la paroi cylindrique (4) et une autre paroi exogène située à l'intérieur ou à l'extérieur du corps (1), respectivement.

4. Corps selon l'une quelconque des revendications 1 à 3, **caractérisé par le fait que** la paroi cylindrique (4) comporte ou forme ou participe à former des moyens de positionnement et/ou de fixation d'organes fonctionnels et/ou décoratifs.

5. Corps selon l'une quelconque des revendications 1 à 4, **caractérisé par le fait que** l'intrados (24) de la paroi cylindrique (4) comporte ou forme ou participe à former des moyens support (27) en saillie pour une paroi rapportée (25) apte à constituer le sol ou le plafond suspendu de la construction (2), un espace étant ménagé entre l'intrados (24) de la paroi cylindrique (4) et la paroi rapportée (25) de sol ou de plafond.

6. Corps selon l'une quelconque des revendications 1 à 5, **caractérisé en ce qu'**il est en micro béton armé par des fibres de verre continues orientées de façon cylindrique comme la paroi cylindrique (4) et se trouvant sous une légère précontrainte, le micro béton et les fibres étant en couches minces superposées, le béton étant apte à encaisser les sollicitations en compression et les fibres étant aptes à encaisser les sollicitations en traction.

7. Corps selon la revendication 6, **caractérisé par** une structure homogène dans son épaisseur ou par une structure hétérogène de type sandwich comprenant une partie externe (28) et une partie interne (29) chacune réalisée en micro béton armé par des fibres de verre continues et une ou plusieurs parties centrales (30) fonctionnelles de renforcement mécanique ou de protection, thermique ou phonique.

8. Corps selon l'une quelconque des revendications 1 à 7, **caractérisé en ce qu'**il est équipé, de fabrication d'éléments d'équipement ou de mobilier.

9. Construction autoportante, à savoir bâtiment à usage individuel ou collectif, comprenant au moins un corps (1) creux rigide autoportant de grande dimension selon l'une quelconque des revendications 1 à 8, **caractérisée en ce que** l'axe (5) est placé horizontalement ou sensiblement horizontalement, les parties supérieure et inférieure de la construction ou de la partie de construction réalisée à l'aide du corps étant formées par deux parties (4a) horizontales ou sensiblement horizontales en face à face de la paroi cylindrique (4), les murs de la construction étant formés par deux parties (4b) verticales ou sensiblement verticales en face à face de la paroi cylindrique (4), les deux ouvertures (8) d'extrémité et les brides étant situées dans des plans verticaux ou sensiblement verticaux.

10. Construction selon la revendication 9, **caractérisée en ce qu'**il comporte au moins deux corps (1) voisins juxtaposés ou superposés.

11. Construction selon la revendication 10, **caractérisée en ce que** les deux corps (1) sont juxtaposés avec leurs axes (5) coaxiaux, deux brides (6) des deux corps (1) étant en regard l'une de l'autre et fixées rigidement l'une à l'autre avec des organes (16) de fixation coopérant avec les moyens (15) de fixation.

12. Construction selon la revendication 10, **caractérisée en ce que** deux corps (1) sont juxtaposés avec leurs axes (5) formant un angle entre eux, tel qu'un angle égal à 90° ou sensiblement 90°, deux brides (6) des deux corps (1) étant adjacentes l'une de l'autre et associées rigidement l'une l'autre, directement ou indirectement.

13. Construction selon la revendication 10, **caractérisée en ce que** les deux corps (1) sont superposés avec leurs axes (5) coaxiaux, les deux brides (6) du corps supérieur reposant sur les deux brides (6) du corps inférieur, deux brides (6) en contact étant fixées rigidement l'une à l'autre par des moyens (48) de fixation spécifiques.

14. Construction selon l'une quelconque des revendications 9 à 13, **caractérisée par** la présence d'organes d'isolation (49) à l'eau, à l'air, au bruit, aux poussières ou autre interposés entre deux brides (6) adjacentes de deux corps (1) voisins.

15. Construction selon l'une quelconque des revendications 9 à 14, **caractérisée par** au moins une paroi d'occultation (3) fixée à une bride (6) d'un corps (1) de la construction (2), constituant une paroi extérieure tel qu'une façade ou une paroi intérieure telle qu'une cloison de la construction.

16. Construction selon l'une quelconque des revendications 9 à 15, **caractérisée par** un espace (19) entre deux corps (1) voisins juxtaposés ou superposés, dont les faces périphériques (17) de brides (6) sont en contact, cet espace (19) étant laissé vide ou formant des moyens (20) de logement pour des organes (21) de circulation et/ou de distribution électrique, ou électronique, ou de fluide liquide ou gazeux et/ou de logement de moyens (22) d'isolation thermique et/ou phonique.

17. Construction selon la revendication 16, **caractérisée par** la combinaison entre d'une part l'espace (19) entre deux corps (1) voisins juxtaposés ou superposés formant des moyens (20) de logement pour des organes (21) de circulation et/ou de distribution électrique, ou électronique, ou de fluide liquide ou gazeux et d'autre part la paroi cylindrique (4) du corps (1) en ce qu'elle comporte ou forme ou participe à former des moyens (20) de logement pour des organes (21) de circulation et/ou de distribution électrique, ou électronique, ou de fluide liquide ou gazeux..

18. Procédé de réalisation d'une construction autoportante selon l'une quelconque des revendications 9 à 17, dans lequel :
- on réalise préalablement un ou plusieurs corps (1) selon l'une quelconque des revendications 1 à 8 que l'on amène d'une situation où son axe (5) est vertical ou sensiblement vertical à une situation où son axe (5) est horizontal ou sensiblement horizontal,
- on prépare le site d'implantation de la construction de manière qu'il soit apte à supporter un ou des corps (1) ayant son ou leurs axes (5) placé(s) horizontalement ou sensiblement horizontalement,
- on amène le ou les corps (1) et la ou les parois d'occultation (3) sur le site d'implantation
- on met en place le ou les corps (1) sur le site d'implantation pour qu'il(s) occupe(nt) l'emplacement souhaité,
- si la construction (2) comporte plusieurs corps (1) et/ou une ou plusieurs parois d'occultation (3), on assure leur fixation rigide.

19. Procédé selon la revendication 18, **caractérisé en ce que** le ou les corps (1) est (sont) mis en place, sans nécessité de réaliser des fondations, ou on réalise un ancrage du ou des corps (1) sur le site d'implantation.

20. Procédé selon l'une quelconque des revendications 18 et 19, **caractérisé en ce qu'**on assure une fixation rigide de deux corps (1) voisins ou d'une paroi d'occultation (3) sur un corps (1) avec les moyens (15) de fixation des brides (6).

21. Procédé selon l'une quelconque des revendications 18 à 20, **caractérisé en ce qu'**on assemble les conduites d'eau, de gaz ou analogue par électrosoudage et les organes de distribution électrique ou électronique par des connecteurs.

22. Procédé selon l'une quelconque des revendications 18 à 21, **caractérisé en ce qu'**on place des organes d'isolation (49) à l'eau, à l'air, au bruit, aux poussières ou autre entre deux brides (6) adjacentes de deux corps (1) voisins.

23. Procédé selon l'une quelconque des revendications 18 à 22, **caractérisé en ce qu'**on place des organes (21, 22) de circulation et/ou de distribution électrique, ou électronique, ou de fluide liquide ou gazeux et/ou d'isolation thermique et/ou phonique dans l'espace (19) ménagé entre deux corps (1) voisins juxtaposés ou superposés, dont les faces périphériques (17) de brides sont en contact.

24. Procédé selon l'une quelconque des revendications 18 à 23, **caractérisé en ce que** l'on perce la paroi cylindrique (4) au droit d'une réserve en creux ménagée dans la paroi cylindrique pour permettre une communication au droit de cette réserve entre celle-ci et l'extérieur du corps.

## Claims

1. A large, hollow, rigid, self-supporting body (1) made of one piece, and intended for making constructions (2), including a thin wall (4) having a general cylindrical shape with respect to one axis (5) and two end flanges (6) oriented towards the outside, and protruding with respect to the back side (18) of the cylindrical wall (4), forming an internal empty space (7) having two end openings (8), made of a coating and reinforcing materials based on concrete reinforced by fibres, the two end flanges (6) of which have an axis (5) with an annular shape, adapted to the shape of the cylindrical wall (4) and include hole-shaped attachment means (15) able to cooperate with attachment members (16) using bolts or screws, for the rigid attachment on the one and/or the other (6), of an attachment member (6) of a second body (1) analogous and in the neighboring and/or a blanketing wall (3), so as to enable the modular and flexible realisation of constructions, **characterized in that** the flange attachment means (15) include position adjustment means.

2. A body according to claim 1, **characterized in that** the flanges (6) form, with their peripheral faces (17) protruding from the backside (18) of the cylindrical wall (4), spacing means between the backsides (18) of two neighbouring similar bodies (1), in contact through their flanges (6).

3. A body according to any one of claims 1 and 2, **characterized in that** the cylindrical wall (4) includes or forms or participates in forming means (20) for accommodating electric, or electronic, or liquid or gaseous fluid circulation and/or distribution members (21), and/or for accommodating thermal or sound insulation members (22), with such accommodation means (20) being a recess (23) provided in the cylindrical wall (4), or a passage provided between the front side (24) and the back side (18) of the cylindrical wall (4) and another exogenous located inside or outside the body (1), respectively.

4. A body according to any one of claims 1 to 3, **characterized in that** the cylindrical wall (4) includes or forms or participates in forming functional and/or decorative attachment and/or positioning means.

5. A body according to any one of claims 1 to 4, **characterized in that** the front side (24) of the cylindrical wall (4) includes, or forms or participates in forming protruding means (27) supporting an added wall (25) able to be the floor or suspended ceiling of the construction (2), with a space being arranged between the front side (24) of the cylindrical wall (4) and the floor or ceiling added wall (25).

6. A body according to any one of claims 1 to 5, **characterized in that** it is made of sheet asphalt reinforced by continuous glass fibres cylindrically oriented like the cylindrical wall (4) and with a slight pre-stressing, with the sheet asphalt and the fibres being in superimposed thin layers, the concrete being able to resist compression stresses and the fibres being able to resist traction stresses.

7. A body according to claim 6, **characterized by** a structure having an homogeneous thickness or an heterogeneous structure of the sandwich type including an external part (28) and an internal part (29), each one being made of sheet asphalt reinforced by continuous glass fibres and one or more functional central part(s) (30) for providing a mechanical, protective, thermal or sound reinforcement.

8. A body according to any one of claims 1 to 7, **characterized in that** it is provided with equipment or furniture elements, in the course of production.

9. A self-supporting construction, i.e. a group or an individual housing building, including at least one large self-supporting rigid hollow body (1) according to any one of claims 1 to 8, **characterized in that** the axis (5) is positioned horizontally or substantially horizontally, with the upper and lower parts of the construction or of the part of the construction realised with the body being formed by two horizontal or substantially horizontal parts (4a) opposite the cylindrical wall (4), the construction walls being formed by two vertical or substantially vertical parts (4b) opposite the cylindrical wall (4), with the two end openings (8) and the flanges being positioned in vertical or substantially vertical planes.

10. A construction according to claim 9, **characterized in that** it includes at least two juxtaposed or superimposed neighbouring bodies (1).

11. A construction according to claim 10, **characterized in that** the two bodies (1) are juxtaposed, with the axes (5) thereof being coaxial, two flanges (6) of the two bodies (1) being opposite one another and rigidly attached to each other, by fixing members (16) cooperating with the attachment means (15).

12. A construction according to claim 10, **characterized in that** two bodies (1) are juxtaposed, with the axes (5) thereof forming an angle, like an angle equal to 90° or substantially 90°, with two flanges (6) of the two bodies (1) being adjacent to each other and rigidly associated with each other, either directly or indirectly.

13. A construction according to claim 10, **characterized in that** the two bodies (1) are superimposed, with the axes (5) thereof being co-axial, and with the two flanges (6) of the upper body resting on the two flanges (6) of the lower body, two contacting flanges (6) being rigidly attached to each other by specific attachment means (48).

14. A construction according to any one of claims 9 to 13, **characterized by** the presence of means (49) of insulation against water, air, noise, dust or any other between two adjacent flanges (6) of two neighbouring bodies (1).

15. A construction according to any one of claims 9 to 14, **characterized by** at least a blanketing wall (3) fixed to the flange (6) of one body (1) of the construction (2), making an outer wall such as a façade, or an inner wall such as a partition wall of the construction.

16. A construction according to any one of claims 9 to 15, **characterized by** a space (19) between two juxtaposed or superimposed neighbouring bodies (1), the peripheral faces (17) of the flanges (6) of which are in contact, with this space (19) remaining empty or forming means (20) for accommodating electric, or electronic, or liquid or gaseous fluid circulation and/or distribution, and/or thermal or sound insulation means (22).

17. A construction according to claim 16, **characterized by** the combination of, on the one hand, the space (19) between two juxtaposed or superimposed neighbouring bodies (1) forming means for accommodating electric, or electronic, or liquid or gaseous fluid circulation and/or distribution members and, on the other hand, the cylindrical wall (4) of the body (1), in that it includes or forms or participates in forming means for accommodating electric, or electronic, or liquid or gaseous fluid circulation and/or distribution members.

18. A method for building a self-supporting construction according to any one of claims 9 to 17, wherein:
- one or more body/bodies (1) is/are realized beforehand according to any one of claims 1 to 8, and they are brought from one condition wherein the axis (5) thereof is vertical or substantially vertical to a condition wherein the axis (5) thereof is positioned horizontally or substantially horizontally,
- the construction lay-out site is so prepared that it is able to support one or more body/bodies (1) the axes (5) of which are positioned horizontally or substantially horizontally,
- the body or bodies (1) is (are) brought to the blanketing wall (3) on the lay-out site,
- the body or bodies (1) is (are) positioned on the lay-out site so that it is (they are) placed at the required location,
- if the construction (2) includes several bodies (1) and/or one or several blanketing wall(s) (3), the rigid attachment thereof is provided for.

19. A method according to claim 18, **characterized in that** the body or bodies (1) is (are) positioned without requiring foundations, or the body or bodies (1) is (are) anchored on the lay-out site.

20. A method according to any one of claims 18 and 19, **characterized in that** a rigid attachment of two neighbouring bodies (1) or of a blanketing wall (3) onto a body (1) is provided with the flanges (6) attachment means (15).

21. A method according to any one of claims 18 to 20, **characterized in that** the water, gas pipes or similar are assembled by electric welding and the electric or electronic distribution members are assembled by connectors.

22. A method according to any one of claims 18 to 21, **characterized in that** members (49) are positioned for providing insulation against water, air, noise, dust or any other, between two adjacent flanges (6) of two neighbouring bodies (1).

23. A method according to any one of claims 18 to 22, **characterized in that** electric, or electronic, or liquid or gaseous fluid circulation and/or distribution, and/or thermal or sound insulation members (21, 22) are provided in the space (19) provided between two juxtaposed or superimposed neighbouring bodies (1), the peripheral faces (17) of the flanges of which are in contact.

24. A method according to any one of claims 18 to 23, **characterized in that** the cylindrical wall (4) is drilled opposite a recess arranged in the cylindrical wall so as to enable communication opposite the recess between the latter and the outside of the body.

## Patentansprüche

1. Hohlkörper (1), starr, selbsttragend, kompakt mit großen Abmessungen für die Ausführung von Bauten (2), der eine dünne Wand (4) allgemein zylindrischer Form im Verhältnis zu einer Achse (5) und zwei Endgurte (6) umfasst, die im Verhältnis zum Bogenrücken (18) der zylindrischen Wand (4) nach außen vorspringend gerichtet sind, der einen inneren Leerraum (7) mit zwei Endöffnungen (8) bildet, der aus einem widerstandsfähigen Hüllmaterial auf der Basis von faserverstärktem Beton ausgeführt ist, dessen zwei Endgurte (6) eine ringförmige Achsenform (5) haben, die an die Form der zylinderförmigen Wand (4) angepasst ist und Befestigungsmittel (15) in Form von Löchern umfassen, die geeignet sind, mit Befestigungsorganen (16) durch Verbolzen oder Verschrauben zusammenzuwirken zur starren Befestigung auf dem einen oder/und dem anderen der Gurte (6) aufeinander, einen anschließenden Gurts (6) eines zweiten analogen benachbarten Körpers (1) und/oder eine Abschlusswand (3), so dass die Ausführung von Bauten auf modulare und flexible Weise möglich wird, **dadurch gekennzeichnet, dass** die Befestigungsmittel (15) der Gurte Mittel zur Positionsregelung einschließen.

2. Körper nach Anspruch 1, **dadurch gekennzeichnet, dass** die Gurte (6) durch ihre periphere Seite (17) im Vorsprung gegenüber dem Bogenrücken (18) der zylindrischen Wand (4) Abstandsmittel zwischen den Bogenrücken (18) zweier analoger benachbarter Körper (1) bilden, die mit ihren Gurten (6) in Berührung stehen.

3. Körper nach einem beliebigen der vorstehenden Ansprüche 1 und 2, **dadurch gekennzeichnet, dass** die zylindrische Wand (4) Mittel (20) zur Aufnahme von Organen (21) für die Zirkulation und/oder die elektrische oder elektronische Versorgung oder von flüssigen oder gasförmigen Medien umfasst oder bildet oder an der Bildung beteiligt ist, und/oder zur Aufnahme von Mitteln (22) zur Wärme- und/oder Schalldämmung, wobei ein solches Mittel (20) zur Aufnahme eine Hohlaussparung (23) ist, die in der zylindrischen Wand (4) gestaltet ist, oder ein Durchgang, der zwischen der Leibung (24) oder dem Bogenrücken (18) der zylindrischen Wand (4) und einer anderen exogenen Wand gebildet wird, die sich im Innern beziehungsweise außerhalb des Körpers (1) befindet.

4. Körper nach einem beliebigen der vorstehenden Ansprüche 1 bis 3, **dadurch gekennzeichnet, dass** die zylindrische Wand (4) Mittel zur Positionierung und/oder Befestigung von funktionellen und/oder dekorativen Organen umfasst oder bildet oder an der Bildung beteiligt ist.

5. Körper nach einem beliebigen der vorstehenden Ansprüche 1 bis 4, **dadurch gekennzeichnet, dass** die Leibung (24) der zylindrischen Wand (4) vorspringende Stützmittel (27) für eine anliegende Wand (25) umfasst oder bildet oder an der Bildung beteiligt ist, die geeignet ist, den Boden oder die Zwischendecke des Baus (2) zu bilden, wobei ein Raum zwischen der Leibung (24) der zylindrischen Wand (4) und der anliegenden Boden- oder Deckenwand (25) gestaltet ist.

6. Körper nach einem beliebigen der vorstehenden Ansprüche 1 bis 5, **dadurch gekennzeichnet, dass** er aus Mikrobeton mit einer Bewehrung aus durchgehenden und zylindrisch wie die zylindrische Wand (4) ausgerichteten Glasfasern und leichter Vorspannung ist, wobei der Mikrobeton und die Fasern in dünnen übereinander liegenden Schichten sind, wobei der Beton geeignet ist, die Druckbelastungen auszuhalten und die Fasern geeignet sind, die Zugbelastungen auszuhalten.

7. Körper nach Anspruch 6, durch eine in ihrer Dicke homogene Struktur **gekennzeichnet** oder durch eine heterogene Struktur vom Sandwich-Typ, die einen Außenteil (28) und einen Innenteil (29) umfasst, die jeweils aus Mikrobeton mit Bewehrung durch kontinuierliche Glasfasern ausgeführt sind, und einen oder mehrere funktionelle Mittelteile (30) zur mechanischen Verstärkung oder zum Wärme- oder Schallschutz.

8. Körper nach einem beliebigen der vorstehenden Ansprüche 1 bis 7, **dadurch gekennzeichnet, dass** er bei der Herstellung mit Ausrüstungs- oder Möbelelementen ausgerüstet ist.

9. Selbsttragender Bau, nämlich Gebäude für die Einzel- oder Gemeinschaftsnutzung, der zumindest einen starren, selbsttragenden Hohlkörper (1) mit großen Abmessungen nach einem beliebigen der vorstehenden Ansprüche 1 bis 8 umfasst, **dadurch gekennzeichnet, dass** die Achse (5) horizontal oder deutlich horizontal platziert ist, wobei der obere und der untere Teil des Baus oder des Teilbaus, der mit Körpern ausgeführt ist, mit zwei horizontalen oder deutlich horizontalen Teilen (4a) gegenüber der zylindrischen Wand (4) realisiert ist, wobei die Wände des Baus aus zwei vertikalen Teilen (4b) oder deutlich vertikalen Teilen gegenüber der zylindrischen Wand (4) gebildet werden, wobei sich die beiden Endöffnungen (8) und die Gurte in vertikalen oder deutlich vertikalen Ebenen befinden.

10. Bau nach Anspruch 9, **dadurch gekennzeichnet, dass** er zumindest zwei benachbarte Körper (1) nebeneinander oder übereinander umfasst.

11. Bau nach Anspruch 10, **dadurch gekennzeichnet, dass** die beiden Körper (1) mit ihren Koaxialachsen (5) nebeneinander stehen, wobei zwei Gurte (6) der beiden Körper (1) sich gegenüber stehen und mit Befestigungsorganen (16) starr aneinander befestigt sind, die mit Befestigungsteilen (15) zusammenwirken.

12. Bau nach Anspruch 10, **dadurch gekennzeichnet, dass** zwei Körper (1) so verbunden sind, dass ihre Achsen (5) untereinander einen Winkel wie zum Beispiel einen Winkel von 90 Grad oder deutlich 90 Grad bilden, wobei zwei Gurte (6) der beiden Körper (1) aneinander anschließen und starr, direkt oder indirekt miteinander verbunden sind.

13. Bau nach Anspruch 10, **dadurch gekennzeichnet, dass** die beiden Körper (1) mit ihren Koaxialachsen (5) übereinander stehen, wobei die beiden Gurte (6) des oberen Körpers auf den beiden Gurten (6) des unteren Körpers ruhen, wobei zwei sich berührende Gurte (6) mit spezifischen Befestigungsmitteln (48) starr aneinander befestigt sind.

14. Bau nach einem beliebigen der vorstehenden Ansprüche 9 bis 13, **dadurch gekennzeichnet, dass** Sperrorgane (49) gegen Wasser, Luft, Lärm, Staub oder andere zwischen zwei angrenzenden Gurten (6) von zwei benachbarten Körpern (1) vorhanden sind.

15. Bau nach einem beliebigen der vorstehenden Ansprüche 9 bis 14, **dadurch gekennzeichnet, dass** zumindest eine Abschlusswand (3), die an einem Gurt (6) eines Körpers (1) des Baus (2) befestigt ist, eine Außenwand wie zum Beispiel eine Fassade oder eine Innenwand, wie zum Beispiel eine Trennwand des Baus, bildet.

16. Bau nach einem beliebigen der vorstehenden Ansprüche 9 bis 15, **dadurch gekennzeichnet, dass** ein Raum (19) zwischen zwei benachbarten Körpern (1) nebeneinander oder übereinander, deren periphere Flächen (17) von Gurten (6) in Berührung sind, das Raum (19) leer gelassen wird oder Mittel (20) zur Aufnahme von Organen (21) für die Zirkulation und/oder die elektrische oder elektronische Versorgung oder von flüssigen oder gasförmigen Medien und/oder Aufnahmen von Mitteln (22) zur Wärme- und/oder Schalldämmung bildet.

17. Bau nach Anspruch 16, **gekennzeichnet durch** die Verbindung zwischen einerseits dem Raum (19) zwischen zwei benachbarten Körpern (1) nebeneinander oder übereinander, die Mittel (20) zur Aufnahme von Organen (21) für die Zirkulation und/oder die elektrische oder elektronische Versorgung oder von flüssigen oder gasförmigen Medien bilden, und andererseits der zylindrischen Wand (4) des Körpers (1), und zwar **dadurch**, dass er Mittel (20) zur Aufnahme von Organen (21) für die Zirkulation und/oder die elektrische oder elektronische Versorgung oder von flüssigen oder gasförmigen Medien umfasst.

18. Verfahren zur Ausführung eines selbsttragenden Baus nach einem beliebigen der vorstehenden Ansprüche 9 bis 17, bei dem
- zunächst ein oder mehrere Körper (1) nach einem beliebigen der vorstehenden Ansprüche 1 bis 8 ausgeführt wird, der aus einer Stellung, in der seine Achse (5) vertikal oder deutlich vertikal ist, in eine Stellung gebracht wird, in der seine Achse (5) horizontal oder deutlich horizontal ist,
- der Aufstellungsort des Baus so vorbereitet wird, dass er geeignet ist, einen oder mehrere Körper (1) zu tragen, der/die seine/ihre Achsen (5) horizontal oder deutlich horizontal platziert hat/haben,
- der oder die Körper (1) und die Abschlusswand/-wände (3) zum Aufstellungsort gebracht werden,
- der oder die Körper (1) am Aufstellungsort so angeordnet wird/werden, dass er/sie den gewünschten Platz belegt/belegen,
- wenn der Bau (2) mehrere Körper (1) und/oder eine oder mehrere Abschlusswand/-wände (3) umfasst; ihre starre Befestigung durchgeführt wird.

19. Verfahren nach Anspruch 18, **dadurch gekennzeichnet, dass** der oder die Körper (1) eingebaut wird/werden, ohne dass Fundamente hergestellt werden müssten, oder es wird eine Verankerung des oder der Körper (1) auf dem Standort der Aufstellung ausgeführt.

20. Verfahren nach einem beliebigen der vorstehenden Ansprüche 18 und 19, **dadurch gekennzeichnet, dass** eine starre Befestigung von zwei benachbarten Körpern (1) oder von einer Abschlusswand (3) auf einem Körper (1) mit den Befestigungsmitteln (15) der Gurte (6) ausgeführt wird.

21. Verfahren nach einem beliebigen der vorstehenden Ansprüche 18 bis 20, **dadurch gekennzeichnet, dass** die Montage der Wasser-, Gas- oder analogen Leitungen mit Elektroschweißungen und diejenige der elektrischen und elektronischen Versorgungsleitungen durch Verbinder erfolgt.

22. Verfahren nach einem beliebigen der vorstehenden Ansprüche 18 bis 21, **dadurch gekennzeichnet, dass** Sperrorgane (49) gegen Wasser, Luft, Lärm, Staub oder andere zwischen zwei angrenzenden Gurten (6) von zwei benachbarten Körpern (1) platziert werden.

23. Verfahren nach einem beliebigen der vorstehenden Ansprüche 18 bis 22, **dadurch gekennzeichnet, dass** Organe (21, 22) für die Zirkulation und/oder die elektrische oder elektronische Versorgung oder von flüssigen oder gasförmigen Medien und/oder für die Wärme- und/oder Schalldämmung in den Raum (19) platziert, der zwischen zwei benachbarten Körpern (1) nebeneinander oder übereinander gestaltet ist, dessen periphere Seiten (17) von Gurten in Berührung sind.

24. Verfahren nach einem beliebigen der vorstehenden Ansprüche 18 bis 23, **dadurch gekennzeichnet, dass** die zylindrische Wand (4) vor einer Hohlaussparung durchbohrt wird, die in der zylindrischen Wand gestaltet ist, um eine Verbindung vor dieser Aussparung zwischen ihr und dem Äußeren des Körpers zu ermöglichen.
